# EUROPÄISCHE PATENTSCHRIFT

(11) **EP 1 180 956 B1**
(45) Veröffentlichungstag und Bekanntmachung des Hinweises auf die Patenterteilung: **10.11.2004**
(21) Anmeldenummer: 01914947.5
(22) Anmeldetag: 03.04.2001
(51) Int. Cl.: A47C 23/06

(54) **LATTENROST FÜR LIEGEMÖBEL**
SLATTED FRAME FOR RECLINING FURNITURE
SOMMIER A LATTES POUR MEUBLES DE COUCHAGE

(30) Priorität: 03.04.2000 CH 650002000; 16.10.2000 CH 202800
(43) Veröffentlichungstag der Anmeldung: 27.02.2002
(73) Patentinhaber: d.li Florin Baeriswyl, 8703 Erlenbach (CH)
(72) Erfinder: BAERISWYL, Florin, CH-8703 Erlenbach (CH)
(74) Vertreter: Roshardt, Werner Alfred, Dipl.-Phys.
(86) Internationale Anmeldenummer: PCT/CH2001/000215
(87) Internationale Veröffentlichungsnummer: WO 2001/074199

(56) Entgegenhaltungen:
- EP-A- 0 512 569
- EP-A- 0 852 124
- DE-A- 2 020 456

## Beschreibung

Die vorliegende Erfindung betrifft einen Lattenrost für Liegemöbel gemäss dem Oberbegriff des unabhängigen Patentanspruchs, wobei der Lattenrost insbesondere in das Gestell eines Liegemöbels eingelegt werden kann.

### Stand der Technik

In der europäischen Patentanmeldung EP-A1-0 761 138 der Firma BICO Birchler & Co. AG wird ein Lattenrost für Liegemöbel beschrieben. Indem die die Federlatten tragenden Längsträger, welche als Längszargen eines Lattenrostrahmens ausgebildet sind, nach innen geneigt sind, wird Raum geschaffen zur Anbringung von Stützkörpern für die Federlatten auf der Aussenseite der Längsträger. Die Stützkörper sind aus Hartplastik und gummielastischem Material gefertigt. Da einerseits die gesamte Bauhöhe eines in eine Bettstelle einlegbaren Lattenrosts durch die Abmessungen der Bettstelle begrenzt ist und andrerseits beim Lattenrost gemäss der EP-A1-0 761 138 die Stützkörper wenigstens teilweise über den Längsträgern angeordnet sind, ist der für die Latten im Bereich der Längsträger zur Verfügung stehende Federweg relativ klein.

In der Druckschrift EP-A1-0 512 569 wird ein Lattenrost beschrieben, der mit Zwillings-Blattfederelementen versehen ist. Auf deren Oberseite sind Treppenstufen ausgebildet, die mit Gummiblöcken zusammenarbeiten, welche an der Unterseite der Latten in Lattenlängsrichtung verschiebbar angeordnet sind, um die Vorspannung der Latten lokal einstellen zu können.

Die Druckschrift EP-A2-0 852 124 befasst sich mit einer Lattenbefestigungsvorrichtung für ein Schlafmöbel. Die Latten liegen im Bereich ihrer Längsenden indirekt auf Blattfederelementen auf, wobei im Zwischenraum zwischen den Latten und den Blattfederelementen jeweils Hubbegrenzungselemente und/oder Teile von Verbindungselementen angeordnet sind.

### Darstellung der Erfindung

Aufgabe der vorliegenden Erfindung ist die Angabe eines Lattenrosts, der einerseits eine geringe Bauhöhe aufweist und andrerseits einen grossen Federweg für die Latten, insbesondere auch im Bereich der die Latten tragenden Längsträger, gewährleistet.

Die Lösung der Aufgabe ist durch die Merkmale des Anspruchs 1 definiert. Gemäss der Erfindung weist ein Lattenrost für Liegemöbel zwei in Längsrichtung verlaufende, im Wesentlichen parallele Längsträger mit einander zugewandten Innenseiten auf. Die Bezeichnungen "innen" und "aussen" sind im vorliegenden Zusammenhang stets in Bezug auf den Lattenrost zu verstehen. Der Lattenrost weist weiter eine Mehrzahl von in gegenseitigem Abstand quer zu den Längsträgern angeordneten Latten auf, die gesamthaft eine Auflagefläche für eine Matratze bilden. Die Latten sind mittels von im Wesentlichen zweischenkligen Blattfederelementen mit den Längsträgern verbunden, wobei jeweils ein Schenkel eines Blattfederelementes an einer der Latten und der andere Schenkel dieses Blattfederelementes an der Innenseite eines der Längsträger angebracht ist.

Unter einem zweischenkligen Blattfederelement ist im Zusammenhang mit der vorliegenden Beschreibung und den Patentansprüchen ein Federelement zu verstehen, das zwei Schenkel nach Art von Blattfedern aufweist, welche eine blatt- oder bandförmige, im Wesentlichen flache Struktur haben.

Indem gemäss der Erfindung die Latten mittels flachen, blattfederförmigen Elementen, die an der Seitenfläche der Längsträger angebracht sind, mit den Längsträgern verbunden bzw. an diesen getragen werden, benötigen die Verbindungselemente in Richtung der Federbewegung, d.h. im Wesentlichen quer zur Trägerlängsrichtung und quer zur Lattenlängsrichtung, bloss wenig Platz. Der durch diese flachen Blattfederelemente im Bereich der Längsträger in Richtung der Federbewegung benötigte Platz entspricht im Wesentlichen der Dicke der an den Latten angebrachten Federschenkel. Aufgrund des geringen Platzbedarfs steht ein vergleichsweise grosser Federweg zur Verfügung. Dieser geringe Platzbedarf ist insbesondere bei Lattenrostkonstruktionen vorteilhaft, bei denen die an den Latten angebrachten Federschenkel teilweise zwischen den Latten und den Längsträgern angeordnet sind und durch Belastungen des Lattenrosts auf letztere hinuntergedrückt werden.

Gemäss einer bevorzugten Ausführungsart der Erfindung ist bei einem Lattenrost wenigstens eines der Blattfederelemente derart angeordnet, dass sein am Längsträger angebrachter Federschenkel sich vom Bereich seiner Anbringungsstelle am Längsträger aus in einer bezüglich der durch die beiden Längsträger definierten Ebene zu der mit dem Blattfederelement verbundenen Latte hin geneigten Richtung erstreckt. Vorzugsweise sind sogar sämtliche Blattfederelemente auf diese Art angeordnet.

Üblicherweise ist der Lattenrost bzw. die durch die beiden Längsträger definierte Ebene des Lattenrosts im Wesentlichen horizontal angeordnet. Der Federschenkel erstreckt sich in diesem Fall im Bereich des Längsträgers vom Längsträger aus schräg nach oben. Dadurch wird bei einer horizontalen Anordnung des Lattenrosts die Kraft von den durch die Latten im Wesentlichen senkrecht von oben belasteten Federelementen auf die beiden Längsträger nicht wie üblich entweder in horizontaler oder in vertikaler Richtung, sondern schräg nach unten eingeleitet. Diese geometrische Anordnung der Latten, der Blattfederelemente und der Längsträger relativ zueinander ist der vorliegenden Situation besonders gut angepasst. Vorzugsweise beträgt der Neigungswinkel zwischen den Federschenkeln und der durch die beiden Längsträger definierten (üblicherweise horizontalen) Ebene im Bereich der Anbringungsstellen der Federschenkel an den Längsträgern zwischen 5 und 80 Grad, wobei Neigungswinkel zwischen 20 und 45 Grad, insbesondere Neigungswinkel von ungefähr 30 Grad besonders bevorzugt werden.

Vorzugsweise weist ein Blattfederelement eines erfindungsgemässen Lattenrosts eine im Wesentlichen U-förmige Gestalt auf, mit zwei Schenkelpartien und einer diese beiden Schenkelpartien verbindenden Stegpartie. Dabei ist das Federelement bevorzugterweise derart am Lattenrost montiert, dass die Stegpartie im Innenraum des Lattenrosts (d.h. zwischen den beiden Längsträgern) angeordnet ist, so dass sich die beiden Schenkelpartien von der Stegpartie aus nach aussen hin zu ihren Anbringungsstellen an der Latte beziehungsweise an der Innenseite des Längsträgers erstrecken.

Die Blattfederelemente eines erfindungsgemässen Lattenrosts können aus glasfaserverstärktem Kunststoff gefertigt sein, wobei die Glasfasern wenigstens teilweise unidirektional, vorzugsweise sogar vollständig unidirektional in Längsrichtung der Blattfederelemente verlaufend angeordnet sein können. Blattfederelemente aus glasfaserverstärktem Kunststoff zeichnen sich durch eine besonders grosse Lebensdauer aus. Sie erlahmen auch nach einem langjährigen Dauergebrauch nicht. Als Alternative zu Blattfederelementen aus glasfaserverstärktem Kunststoff können die Federelemente auch aus Federstahlblech oder aus anderen für Blattfedern geeigneten Materialien gefertigt sein.

Die Innenseite eines Längsträgers eines erfindungsgemässen Lattenrosts ist vorzugsweise mit Federhalterungsmitteln versehen, die zum Anbringen von einem oder mehreren der Blattfederelemente ausgebildet sind. Die Federhalterungsmittel können als integrale Bestandteile des Längsträgers ausgebildet sein, oder sie können als separate Teile an der Innenseite des Längsträgers angebracht sein. Sie können aus Kunststoff, aus Federstahlblech, aus Aluminium oder aus anderen geeigneten Materialien gefertigt sein.

Gemäss einer bevorzugten Ausführungsart der Erfindung umfassen die Federhalterungsmittel ein an der Innenseite des einen Längsträgers angeordnetes Hohlprofil, vorzugsweise ein Aluminiumstrangprofil, in dessen dem anderen Längsträger zugewandter Profilwand eine zur Aufnahme der an diesen Federhalterungsmitteln anzubringenden Schenkelenden der Blattfederelemente geeignete Nut ausgebildet ist. Dabei kann die dem anderen Längsträger zugewandte Profilwand des Hohlprofils im Wesentlichen eben sein und bezüglich der durch die beiden Längsträger definierten (üblicherweise horizontalen) Ebene einen Winkel einschliessen, der 10 - 85 Grad, vorzugsweise 45 - 70 Grad, insbesondere ungefähr 60 Grad beträgt, wobei die Nut in der Wand an der Innenseite des Profils vorzugsweise rechtwinklig zur Oberfläche dieser profilinnenseitigen Wand ausgebildet ist. Bei einem Winkel von ungefähr 60 Grad erstreckt sich dann ein in der Nut aufgenommener Federschenkel mit einem Winkel von ungefähr 30 Grad bezüglich der Horizontalen vom Hohlprofil bzw. vom Längsträger weg, an dem er angebracht ist.

Vorzugsweise ist der Lattenrost weiter mit einem am Kopfende und/oder am Fussende des Lattenrosts quer zu den Längsträgern angeordneten Hohlprofil versehen, das einen gleichen Querschnitt wie das am Längsträger angeordnete Hohlprofil aufweist und mit einer zur Aufnahme eines Handgriffs geeigneten Nut versehen ist. Dieser Handgriff z.B. zum Hochziehen einer verstellbaren Lattenrostpartie kann am kopfseitigen Ende des Lattenrosts vorgesehen sein.

Gemäss einer weiteren bevorzugten Ausführungsart der Erfindung sind wenigstens zwei benachbarte Latten des Lattenrosts mittels Verbindungsmitteln miteinander verbunden, um eine für Liegemöbel vorteilhafte Kopplung zwischen benachbarten Latten zu schaffen. Ein solcher Lattenrost kann weiter mit einem an den Verbindungsmitteln anbringbaren Matratzenhalter versehen sein.

Gemäss einer bevorzugten Ausführungsart der Erfindung umfasst ein Längsträger eines Lattenrosts einen Holm aus Schichtholz, wobei der Längsträger insgesamt und insbesondere der Holm derart bemessen sind, dass die Trägerhöhe auf der ganzen Länge kleiner als ungefähr 50 mm, vorzugsweise kleiner als ungefähr 45 mm, insbesondere sogar kleiner als ungefähr 40 mm ist. Ein Holm aus Holz vermittelt einen besonders für Liegemöbel bevorzugten warmen, gemütlichen Eindruck. Trotzdem eignet er sich aufgrund der kleinen Bauhöhe gut für einen zum Einlegen in ein Möbelgestell vorgesehenen Lattenrost. Zum Zwecke einer strukturellen Versteifung des Holms kann dieser mit einem oder mehreren an seiner Oberseite und/oder an seiner Unterseite angebrachten Verstärkungsstreifen versehen sein, der oder die in Holmenlängsrichtung verlaufende Kohlefasern (auch als Carbonfasern bezeichnet) aufweisen. Dadurch wird die Herstellung von steifen Holzholmen mit einer besonders kleinen Bauhöhe ermöglicht. Dieser Aspekt der Erfindung erweist sich auch ohne die Verwendung von im Wesentlichen zweischenkligen Blattfederelementen zur Verbindung der Latten mit den Längsträgern als vorteilhaft, wenn die Herstellung eines Lattenrostes mit einer möglichst geringen Einbauhöhe gewünscht wird.

Es sind jedoch auch andere Varianten von Längsträgern möglich. So kann z.B. ein einziges Hohlprofil für den Träger vorgesehen sein, das derart ausgebildet ist, dass es gleichzeitig auch mit geeigneten Anbringungsstellen zum Anbringen der Blattfederelemente versehen ist. Oder der Träger kann einen Schichtholzholm mit niedriger Bauhöhe und ohne Verstärkungsstreifen aus Kohle- oder anderen geeigneten Fasern aufweisen, wobei jedoch an der Innenseite des Holms ein Hohlprofil derart angeordnet ist, dass es zum einen zu einer Versteifung und Verstärkung der aus dem Holm und dem Hohlprofil gebildeten Trägerstruktur beiträgt und zum andern zur Aufnahme der am Träger anzubringenden Blattfederelemente dient.

Vorzugsweise weist ein einen Holm aus Schichtholz umfassender Längsträger eines erfindungsgemässen Lattenrosts eine erste Partie auf, in welcher der Holm im Wesentlichen auf der ganzen Länge mit einem an seiner Innenseite angebrachten ersten einstückigen Hohlprofil, das als Federhalterungsmittel ausgebildet ist, fest verbunden ist. Der Längsträger umfasst eine zweite Partie, in welcher auf der Innenseite des Holmes ein zweites einstückiges Hohlprofil, das wiederum als Federhalterungsmittel ausgebildet ist, angeordnet ist. Das zweite Hohlprofil ist um eine im Wesentlichen in der durch die beiden Längsträger definierten Ebene liegende Querachse herum schwenkbar am ersten Hohlprofil angelenkt. Der zweite Längsträger des Lattenrosts ist analog ausgebildet, so dass die mit dem zweiten Hohlprofil verbundenen Latten eine bezüglich der mit dem ersten Hohlprofil verbundenen Latten verstellbare Lattenrostpartie bilden. Die bezüglich den stationären, mit der ersten Trägerpartie verbundenen Latten verstellbare Lattenrostpartie kann z.B. zur Gewährleistung einer Kopfhochlagerung verwendet werden.

Gemäss einer weiteren bevorzugten Erfindungsvariante ist ein Lattenrost mit zwei in Längsrichtung verlaufenden, im Wesentlichen parallelen Längsträgern und einer Mehrzahl von in gegenseitigem Abstand und quer zu den Längsträgernangeordneten Latten, die gesamthaft eine Auflagefläche für eine Matratze bilden, weiter mit einer Stützfederanordnung versehen, welche wenigstens ein Stützfederelement umfasst, das unterhalb von wenigstens einer Latte derart angeordnet ist, dass es die Latte in einem mittleren Bereich zwischen den Längsträgern mittels Federkraft abstützt. Dabei ist das Stützfederelement entweder auf wenigstens einem der beiden Längsträger oder auf einer an den beiden Längsträgern angebrachten Querstrebe gelagert und stützt die Latte somit indirekt auf diese Lagerstelle ab. Eine solche Stützfederanordnung ermöglicht eine zusätzliche federnde bzw. elastische Abstützung der Latten in einer mittleren Zone des Lattenrosts. Sie wird deshalb nachfolgend wird nachfolgend auch als Mittelzonenverstärkung bezeichnet. Es leuchtet ein; dass dieser Aspekt der Erfindung nicht zwingend im Zusammenhang mit der Verwendung von im Wesentlichen zweischenkligen Blattfederelementen zur Verbindung der Latten mit den Längsträgern eingesetzt werden muss.

Eine Stützfederanordnung (bzw. eine Mittelzonenverstärkung) für einen Lattenrost umfasst vorzugsweise wenigstens ein Stützfederelement, das derart ausgebildet ist, dass es unterhalb von wenigstens einer Latte des Lattenrosts solcherart angeordnet werden kann, dass es die Latte in einem mittleren Bereich zwischen zwei Längsträgern des Lattenrosts mittels Federkraft abstützt, wobei das Stützfederelement entweder auf wenigstens einem der beiden Längsträger oder auf einer an den beiden Längsträgern angebrachten Querstrebe gelagert sein kann und somit die Latte indirekt auf diese Lagerstelle abstüzten kann. Das Stützfederelement kann als Blattfederelement ausgebildet sein, wobei dieses Blattfederelement zwei unter einem Winkel zueinander angeordnete, längliche Blattfederarme umfassen kann, so dass das Stützfederelement im Wesentlichen V-fömig ausgebildet ist. Ein solches V-förmig ausgebildetes Blattfederelement kann derart am Lattenrost angeordnet sein, dass es im Bereich des Verbindungswinkels zwischen den beiden Federarmen auf einer Querstrebe des Lattenrosts gelagert ist und die Latte im Bereich der vom Verbindungswinkel entfernten Längsende der Arme von unten stützt. Grundsätzlich sind jedoch auch anders ausgebildete und/oder anders am Lattenrost angeordnete Stützfederelemente möglich. Eine Mittelzonenverstärkung kann beispielsweise auch eine auf einer Querstrebe des Lattenrosts gelagerte und eine Latte von unten stützende Spiralfeder umfassen.

Vorzugsweise umfasst eine Stützfederanordnung (bzw. eine Mittelzonenverstärkung) für einen Lattenrost weiter Mittel für eine wahlweise Einstellung der Federkraft des Stützfederelementes. Im Falle einer Stützfederanordnung mit einem V-förmig ausgebildeten Stützfederelement können diese Federeinstellmittel z.B. eine Stellschraube umfassen, mittels welcher der Winkel zwischen den beiden Federamen verstellt werden kann, um diese Federarme vorzuspannen und somit die die Latte stützende Federkraft des Stützfederelementes einzustellen. Grundsätzlich können jedoch auch andere geeignete Mittel zum Einstellen der Federkraft vorgesehen sein. So ist z.B. auch die Verwendung einer Vorrichtung zur Verstellung der Auflagerstelle des Stützfederelementes an der Querstrebe bzw. an den Längsträgern des Lattenrosts möglich, um die Vorspannung des Sützfederelementes wahlweise zu verändern.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung von Ausführungsbeispielen verwendeten Zeichnungen zeigen:
- Fig. 1: einen Lattenrost gemäss einer ersten bevorzugten Ausführungsart der Erfindung in einer vereinfachten Teilansicht im Querschnitt;
- Fig. 2: den Lattenrost aus Fig. 1 in einer vereinfachten, perspektivischen, in Längsrichtung geschnittenen Teilansicht;
- Fig. 3: einen Lattenrost gemäss einer weiteren bevorzugten Ausführungsart der Erfindung in einer vereinfachten perspektivischen Teilansicht;
- Fig. 4: den Lattenrost aus Fig. 3 in einer vereinfachten Teilansicht im Querschnitt;
- Fig. 5: den Lattenrost aus Fig. 3 in einer weiteren vereinfachten perspektivischen Teilansicht.

Grundsätzlich sind in den Figuren gleiche Teile mit gleichen Bezugszeichen versehen.

### Wege zur Ausführung der Erfindung

Der in den Figuren 1 und 2 dargestellte Lattenrost für Liegemöbel umfasst zwei im Wesentlichen parallel zueinander angeordnete Längsträger 50, von denen in den Teilansichten der Figuren 1 und 2 bloss der eine dargestellt ist. Die beiden Träger 50 sind mittels mehreren Querstreben 52 (von denen in den Figuren bloss eine beispielhaft dargestellt ist) zu einem Rahmen verbunden, welcher eine Mehrzahl von in gegenseitigem Abstand zueinander und quer zu den Längsträgern angeordneten Latten 10, 11, 71, 72 trägt. Die Latten 10, 11, 71, 72 sind mittels im Wesentlichen zweischenkligen Blattfederelementen 20, 81, 82 mit den Längsträgern 50 verbunden, wobei jeweils ein Schenkel 22 eines Blattfederelementes 20 an einer der Latten 10 und der andere Schenkel 23 dieses Blattfederelementes 20 an der Innenseite 32 eines der Längsträger 50 angebracht ist. Gesamthaft bilden die Latten 10, 11, 71, 72 eine Auflagefläche für eine Matratze. Wie üblich ist der in den Figuren dargestellte Lattenrost derart angeordnet, dass die Auflagefläche für die Matratze (und somit auch die durch die beiden parallelen Längsträger definierte Ebene 54 sowie die Latten 10, 11, 71, 72) im Wesentlichen horizontal liegen.

Der in den Figuren 1 und 2 dargestellte Längsträger 50 umfasst einen aus Schichtholz gefertigten, balkenförmigen Holm 40 mit einem im Wesentlichen auf der ganzen Länge gleichbleibenden, rechteckigen Querschnitt. Die Holmhöhe beträgt ungefähr 40 mm. An der Oberseite und an der Unterseite des Holms ist je ein Carbonfasern aufweisender Streifen 44, 42 angebracht, um den Holm 40 strukturell zu verstärken bzw. zu versteifen.

An der dem anderen Längsträger zugewandten Innenseite des Holmes 40 sind im Wesentlichen auf der ganzen Länge Hohlprofile 30, 38 in Form von Aluminiumstrangprofilen 30, 38 angeordnet. Diese Aluminiumstrangprofile 30, 38 haben zum einen eine tragende Funktion und bilden einen Teil des im Wesentlichen aus dem Holm 40 und den Aluminiumstrangprofilen 30, 38 bestehenden Längsträgers 50. Zum anderen dienen die Aluminiumstrangprofile 30, 38 als Federhalterungsmittel 30, 38, die zum Anbringen der Blattfederelemente 20, 81, 82 ausgebildet sind.

Der Längsträger 50 weist eine erste Längspartie 56 auf, in welcher der Holm 40 im Wesentlichen auf der ganzen Länge mit einem ersten an seiner Innenseite angebrachten einstückigen Hohlprofil 30 (einem Aluminiumstrangprofil 30, das gleichzeitig als Federhalterungsmittel 30 ausgebildet ist) fest verbunden ist. In Fig. 1 ist ein Querschnitt durch diese erste Längspartie 56 dargestellt. Wie in Fig. 1 zu erkennen ist, sind an der Innenseite des Holms 40 zwei in Längsrichtung verlaufende Nuten ausgebildet. Das erste Hohlprofil 30 ist mit zwei entsprechenden Kämmen 33, 34 versehen, welche in die an der Holminnenseite ausgebildeten Nuten eingesteckt sind, um das Profil 30 am Holm 40 zu befestigen.

Der Längsträger 50 weist eine zweite Längspartie 58 auf. In dieser zweiten Längspartie 58 ist auf der Innenseite des Holmes 40 ein zweites einstückiges Hohlprofil 38 (wiederum ein Aluminiumstrangprofil 38, das gleichzeitig als Federhalterungsmittel 38 ausgebildet ist) angeordnet. Im Unterschied zum ersten Hohlprofil 30 ist das zweite Hohlprofil 38 in der zweiten Trägerlängspartie 58 nicht mit dem Holm 40 verbunden, sondern bezüglich demselben bewegbar. Das zweite Hohlprofil 38 ist um eine im Wesentlichen horizontale Querachse 39 herum schwenkbar am ersten Hohlprofil 30 angelenkt. Der zweite (nicht dargestellte) Längsträger des Lattenrosts ist analog derart ausgebildet, dass die um die Querachse 39 schwenkbar an den Trägerholmen 40 angelenkten zweiten Hohlprofile 38 zusammen mit den an ihnen angebrachten bzw. mit ihnen verbundenen Latten 71, 72 eine bezüglich der Trägerholmen 40 (und somit bezüglich der mit den ersten Hohlprofilen 30 verbundenen Latten 10, 11) verstellbare Lattenrostpartie bilden, wobei die beiden schwenkbaren Hohlprofile 38 mittels eines diese quer miteinander verbindenden, als Querstrebe 37 dienenden Hohlprofils 37 miteinander verbunden sind. Diese hohlprofilförmige Querstrebe 37 ist am kopfseitigen Ende des Lattenrosts angeordnet. Die verstellbare Lattenrostpartie ist zur Gewährleistung einer Kopfhochlagerung ausgebildet, wobei sie mittels eines für Lattenroste gebräuchlichen Verstellmechanismus 60 verstellt und in der gewünschten Position arretiert werden kann.

In Fig. 1 ist beispielhaft eine Verbindungsanordnung zur Verbindung einer Latte 10 mit dem einen Längsträger 50 im Querschnitt dargestellt. In unterbrochenen Linien ist ebenfalls eine ausserhalb der Schnittebene liegende Verbindungsstrebe 52 zwischen den beiden Längsträgern 50 dargestellt. Das an der Innenseite des Trägerholms 40 fest angebrachte erste Hohlprofil 30 weist eine im Wesentlichen ebene, dem anderen Längsträger zugewandte Profilwand 32 auf, die nachfolgend als profilinnenseitige Wand 32 des Hohlprofils 30 bezeichnet wird. Diese innenseitige Wand 32 des Hohlprofils 30 bildet gleichzeitig die Innenseite 32 des den Holm 40 und das Aluminiumstrangprofil 30 umfassenden Längsträgers 50. Die profilinnenseitige Wand 32 des Hohlprofils 30 (bzw. die Innenseite 32 des Längsträgers 50) ist bezüglich der Horizontalen 54 (d.h. bezüglich der durch die beiden Längsträger 50 definierten, in Fig. 1 mit einer unterbrochenen Linie dargestellten Ebene 54) gegen oben hin nach aussen geneigt, wobei der zwischen der Wand 32 an der Profilinnenseite und der Horizontalen 54 eingeschlossene Winkel α ungefähr 60 Grad beträgt.

In der Wand 32 an der Innenseite des Hohlprofils 30 ist eine in Profillängsrichtung verlaufende Nut 35 zur Aufnahme der Federschenkel 23 der Blattfederelemente 20 ausgebildet, wobei der Nutquerschnitt im Wesentlichen rechtwinklig zur Oberfläche der profilinnenseitigen Wand 32 verläuft.

Das in der Querschnittdarstellung der Fig. 1 dargestellte Blattfederelement 20 hat eine im Wesentlichen U-förmige Gestalt, mit zwei Schenkelpartien 22, 23 und einer diese beiden Schenkelpartien 22, 23 verbindenden Stegpartie 21. Das Blattfederelement 20 ist aus glasfaserverstärktem Kunststoff gefertigt, wobei die Glasfasern wenigstens teilweise unidirektional in Längsrichtung des Blattfederelementes 20 verlaufend angeordnet sind.

Das Blattfederelement 20 ist derart am Lattenrost angeordnet, dass die Stegpartie 21 im Innenraum des Lattenrosts, d.h. zwischen den beiden parallelen Längsträgern 50, liegt. Die am Längsträger 50 angebrachte Schenkelpartie 23 erstreckt sich von der Stegpartie 21 aus schräg nach aussen und unten, wobei das Ende dieses Federschenkels 23 in der in der profilinnenseitigen Wand 32 ausgebildeten Nut 35 derart aufgenommen ist, dass der Neigungswinkel β dieses Federschenkels 23 bezüglich der Horizontalen 54 im Bereich seiner Anbringungsstelle an der profilinnenseitigen Wand 32 ungefähr 30 Grad beträgt. Bei der in Fig. 1 und Fig. 2 dargestellten Ausführungsart der Erfindung ist dieses Federschenkelende mit einer Verdickung 25 aus einem elastischem Material versehen, um ein sattes Einstecken des Federschenkelendes in die Nut 35 zu ermöglichen.

Es sind jedoch auch andere Varianten zur Anbringung der Federelemente am Längsträger möglich. So kann beispielsweise das Federschenkelende in seinem Endbereich um ca. 180 Grad gebogen sein, damit das umgekrümmte Ende eine Rückhaltefeder bildet, welche in eine mit einem randseitigen Vorsprung versehene Nut derart eingerastet werden kann, dass die hinter dem Vorsprung eingerastete Rückhaltefeder ein Herausziehen des Federschenkels aus der Nut verhindert.

Die an der Latte 10 angebrachte Schenkelpartie 22 erstreckt sich von der Stegpartie 21 aus schräg nach aussen und oben. Das Ende dieses Federschenkels 22 verläuft im Bereich des Längsendes der Latte 10 im Wesentlichen horizontal und liegt an der Lattenunterseite an, wobei die Latte 10 und das lattenseitige Federschenkelende durch eine Kunststoffkappe 15 zusammengehalten werden. Bei der Montage des Lattenrosts kann dieses Federschenkelende 22 einfach zwischen der Lattenunterseite und der Kunststoffkappe 15 eingesteckt werden, worauf es zwischen der Latte 10 und der Kunststoffkappe 15 festgeklemmt wird. Wird die Latte 10 durch eine Belastung des Lattenrosts nach unten gedrückt und das Blattfederelement 20 gebogen, so rollt der lattenseitige Federschenkel 22 auf der Unterseite der Latte 10 ab, ohne dass er irgendwelche störenden Geräusche erzeugt.

Bei dem in Fig. 1 und 2 dargestellten Lattenrost sind jeweils paarweise zwei benachbarte Latten 10, 11 des Lattenrosts miteinander gekoppelt. Die Kunststoffkappe 15, welche die Latte 10 im Bereich eines ihrer Längsenden auf der einen Seite des Lattenrosts mit dem Blattfederelement 20 verbindet, ist über einen Verbindungssteg 17 mit der Kunsttoffkappe 16 einer benachbarten Latte 11 auf der gleichen Lattenrostseite verbunden. Auf analoge Art sind die Kunststoffkappen der Latten 10, 11 auch im Bereich ihrer Längsenden auf der anderen Lattenrostseite miteinander verbunden. Der Verbindungssteg 17 ist aus einem elastischen Material gefertigt. Bei dem in Fig. 1 und 2 dargestellten Ausführungsbeispiel der Erfindung sind die beiden benachbarten Kunststoffkappen 15, 16 und der sie verbindende Verbindungssteg 17 als einstückiges Kunststoffteil aus einem elastischen Kunststoff ausgebildet. Durch die paarweise elastische Verbindung zwischen benachbarten Latten 10, 11 des Lattenrosts wird eine für Liegemöbel vorteilhafte Kopplung zwischen den einzelnen Latten des Lattenrosts erreicht.

Es sind jedoch auch andere Varianten zur Anbringung der Federelemente an den Latten möglich. So kann z.B. das lattenseitige Federschenkelende abgewinkelt sein und das Lattenende ganz oder wenigstens teilweise umfassen, um die Latte mit dem Blattfederelement zu verbinden.

Das am kopfseitigen Ende des Lattenrosts angeordnete Hohlprofil 37, welches die beiden an den Trägerholmen 40 angelenkten Hohlprofile 38 nach Art einer Querstrebe 37 miteinander verbindet, ist ebenfalls ein Aluminiumstrangprofil und weist einen im Wesentlichen gleichen Profilquerschnitt auf wie die beiden an den Trägerholmen 40 angelenkten Hohlprofile 38. In der bezüglich des Lattenrosts innenseitigen Profilwand dieser hohprofilförmigen Querstrebe 37 ist wiederum eine in Profillängsrichtung verlaufende Nut 36 ausgebildet. In diese Nut 36 kann ein Handgriff (nicht dargestellt) zum Hochziehen der verstellbaren Lattenrostpartie am kopfseitigen Ende des Lattenrosts in gleicher Art montiert werden, wie das Blattfederelement 20 in der Nut 35 montiert ist, die in der profilinnenseitigen Wand 32 des am Holm 40 des Längsträgers 50 angebrachten Hohlprofils 30 ausgebildet ist.

In den Figuren 3 bis 5 ist ein Lattenrost gemäss einer weiteren bevorzugten Ausführungsart der Erfindung dargestellt. Zwei parallel zueinander angeordnete Träger 150, 250 sind mittels Querstreben 152, 153 zu einem Rahmen verbunden, welcher eine Mehrzahl von in gegenseitigem Abstand zueinander und quer zu den Längsträgern 150, 250 angeordneten Latten 110, 111, 171, 172 trägt. Die Längsträger 150, 250 umfassen wiederum je einen aus Schichtholz gefertigten Holm 140, 240, wobei an den Innenseiten dieser Holmen 140, 240 Aluminiumstrangprofile 130 angebracht sind, welche einerseits als Halterungsmittel für die die Latten 110, 111, 171, 172 tragenden Blattfederelemente 120 und andrerseits zur Verstärkung der Holmen 140, 240 dienen. Im Unterschied zu dem in den Fig. 1 und 2 dargestellten Lattenrost sind bei dem in Fig. 3 bis 5 dargestellten Lattenrost die Holmen 140, 240 nicht mit Carbonfasern aufweisenden Verstärkungsstreifen versehen. Stattdessen sind die in Fig. 3 bis 5 dargestellten Holmen 140, 240 stärker dimensioniert als die in Fig. 1 und 2 dargestellten Holmen 40. Bei dem in Fig. 3 bis 5 dargestellten Ausführungsbeispiel weisen die Holmen 140, 240 je einen rechteckigen Querschnitt mit einer Höhe von 50 mm und einer Breite von 25 mm auf. Ansonsten sind die Aluminiumstrangprofile 130, die Latten 110, 111, 171, 172, die Blattfederelemente 120, die Kunststoffkappen 115, 116, 215, 216 und die Verbindungsstege 117, 217 des in Fig. 3 bis 5 dargestellten Lattenrosts gleich ausgebildet und am Lattenrost angeordnet wie die entsprechenden Komponenten des in Fig. 1 und 2 dargestellten Lattenrosts.

In Fig. 5 ist weiter ein Matratzenhalter 218 dargestellt, der zur seitlichen Halterung einer auf dem Lattenrost aufliegenden Matratze (nicht dargestellt) dient. Der Matratzenhalter 218 weist ein mit einem horizontalen Querschlitz versehenes Fussteil 219 auf. Das Fussteil 219 und der in ihm ausgebildete Querschlitz sind derart ausgebildet bemessen, dass das Fussteil 219 mitsamt dem Matratzenhalter 218 von der Lattentrostinnenseite her auf den Verbindungssteg 217 zwischen den durch diesen Verbindungssteg 217 miteinander verbundenen Kunststoffkappen 215, 216 aufgeschoben werden kann, bis es mit seinem inneren Schlitzende am Verbindungssteg 217 ansteht und anschliessend in klemmender Funktion auf dem Verbindungssteg 217 festgehalten wird. Durch diese Ausbildung ist der Matratzenhalter 218 wahlweise am Lattenrost montierbar und wieder entfernbar. In montiertem Zustand bewegt er sich mit den mittels der Blattfederelemente 120 nachgiebig am Lattenrostrahmen angebrachten Latten 110, 111 mit und verhindert zuverlässig ein seitliches Verschieben der Matratze über den Seitenrand des Lattenrosts hinaus.

Der in Fig. 3 bis 5 dargestellte Lattenrost ist weiter mit einer Anordnung zur Verstellung der Elastizität des Lattenrosts (bzw. der federnden Stützkraft des Lattenrosts) in einem mittleren Bereich des Lattenrosts versehen. Diese auch als Mittelzonenverstärkung bezeichnete Stützfederanordnung ist in Fig. 3 in einer vereinfachten perspektivischen Teilansicht und in Fig. 4 im Querschnitt dargestellt.

Die Mittelzonenverstärkung umfasst eine Mehrzahl von zweiarmigen länglichen Blattfederelementen 162, 163, nachfolgend als Stützfedern 162, 163 bezeichnet, die sich im Wesentlichen quer zu der durch die Längsträger 150, 250 definierte Längsrichtung des Lattenrosts erstrecken und je auf einer Querstrebe 152, 153 des Lattenrosts gelagert sind. Dabei ist jeweils eine Querstrebe 152, 153 mitsamt der von ihr getragenen Stützfeder 162, 163 mittig unter einem Paar von benachbarten Latten 110, 111 angeordnet, die mittels der durch die Verbindungsstege 117, 217 miteinander verbundenen Kunststoffkappen 115, 116, 215, 216 miteinander gekoppelt sind. In der Darstellung der Fig. 3 sind der Übersichtlichkeit halber die Latten 171; 172 über einer der dargestellten Stützfedern 163 weggelassen, während die Latten 110, 111 über der anderen dargestellten Stützfedern 162 eingezeichnet sind.

Bei dem in Fig. 3 bis 5 dargestellten Ausführungsbeispiel der Erfindung sind die Stützfedern 162, 163 aus dem gleichen Material gefertigt wie die Federelemente 120, welche die Latten 110, 111, 171, 172 mit den Längsträgern verbinden, nämlich aus glasfaserverstärktem Kunststoff, wobei die Glasfasern wenigstens teilweise unidirektional, vorzugsweise sogar vollständig unidirektional in Längsrichtung der Stützfedern 162, 163 verlaufend angeordnet sind. Als Alternative dazu können die Stützfedern jedoch auch aus Federstahlblech oder aus anderen für Blattfedern geeigneten Materialien gefertigt sein.

Die in Fig.4 im Querschnitt dargestellte längliche Querstrebe 153 ist als Aluminiumhohlprofil 153 ausgebildet. Ungefähr in der Längsmitte ist in der Deckenwand 173 dieses Hohlprofils 153 eine längliche Ausnehmung170 ausgebildet. Im Bereich der beiden Längsränder dieser Ausnehmung 170 ist die Deckenwand 173 des Aluminiumhohlprofils 153 kreisbogenförmig nach unten auf die Bodenwand des Aluminiumhohlprofils 153 geführt und definiert dort zwei nach oben und zur Ausnehmung 170 hin gewölbte Stützflächen 176, 177. Auf diesen beiden Stützflächen ist je ein Arm 166, 167 der Stützfeder 163 gelagert und wird durch die Stützfläche 176, 177 auf dem Aluminumhohlprofil 153 abgestützt.

Mittig über der in der Deckenwand 173 des Aluminiumhohlprofils 153 ausgebildeten Ausnehmung 170 ist ein fest mit den beiden Seitenwänden des Aluminiumhohlprofils 153 verbundenes Deckelteil 175 angeordnet. In diesem Deckelteil 175 ist eine vertikale Bohrung ausgebildet, die mit einem Innengewinde versehen ist. In der Bohrung ist eine Stellschraube 165 aufgenommen, die mit einem dem Innengewinde der Bohrung entsprechenden Aussengewinde versehen ist.

Die im wesentlichen V-förmig ausgebildete Stützfeder 163 liegt mit ihren beiden Verbindungsarmen 166, 167 je auf einer der Stützflächen 176, 177 derart auf, dass sich die beiden Arme 166, 167 der Stützfeder 163 von den die Längsränder der Ausnehmung 170 definierenden Stützflächen 176, 177 aus jeweils nach oben und nach aussen in Richtung zu den Seitenrändern des Lattenrost hin erstrecken. An den Aussenenden der Arme 166, 167 ist je ein längliches Stützelement 181, 182 angebracht. Die Stützelemente 181, 182 sind derart an den Armen 166, 167 der Stützfeder 163 angeordnet, dass sie sich im Wesentlichen parallel zur Längsrichtung des Lattenrosts (d.h. quer zu den Latten 110, 111, 171, 172) erstrecken und die beiden Latten 171, 172 des über der Stützfeder 163 angeordneten Lattenpaares von unten her stützen, wobei die Stützelemente 181, 182 derart ausgebildet sind, dass die Latten 171, 172 problemlos auf ihnen gleiten können.

Die Verbindungspartie zwischen den beiden Armen 166, 167 der Stützfeder 163 ist unter dem Deckelteil 175 und der Stellschraube 165 hindurch geführt, wobei die Krümmung dieser Verbindungspartie derart bemessen ist, dass die Stützfeder 163 zwischen den beiden Stützflächen 176, 177 zwar unter der Stellschraube 165 hindurch führt, jedoch nicht bis auf den Boden des Alumiumhohlprofils 153 hinunter reicht. Mittels der Stellschraube 165 kann nun die Verbindungspartie der Stützfeder 163 bezüglich dem Aluminiumprofil 153, auf dem die Stützfeder 163 gelagert ist, wahlweise von oben belastet und nach unten gedrückt oder wieder entlastet werden. Wenn die Stellschraube 165 nach unten geschraubt und dadurch die Verbindungspartie der Stützfeder 163 nach unten, zum Boden des Aluminiumprofils 153 hin gedrückt wird, wird der Krümmungsradius der Verbindungspartie zwischen den beiden Armen 166, 167 der Stützfeder 163 verkleinert. Dadurch werden die Aussenenden der beiden Arme 166, 167 der Stützfeder 163 angehoben bzw. verstärkt nach oben gedrückt, so dass die an diesen Aussenenden angebrachten Stützelemente 181, 182 eine grössere Stützkraft auf die über ihnen angeordneten Latten 171, 172 ausüben. Umgekehrt wird die Stützkraft der Stützelemente 181, 182 auf die Latten 171, 172 verringert, wenn die Stellschraube 165 nach oben geschraubt und dadurch der Krümmungsradius der Verbindungspartie zwischen den beiden Armen 166, 167 der Stützfeder 163 vergrössert wird. Auf diese Art wird mittels der Mittelzonenverstärkung in einer mittleren Zone des Lattenrosts eine stufenlose Regulierung der elastischen Federkraft des Lattenrosts gewährleistet.

Zusammenfassend ist festzustellen, dass durch die Erfindung ein Lattenrost für Liegemöbel geschaffen wird, der einerseits eine geringe Bauhöhe aufweist und somit zum Einlegen in ein Gestell eines Liegemöbels geeignet ist, und der andrerseits einen grossen Federweg für die Latten bereitstellt, insbesondere auch im Bereich der die Latten tragenden Längsträger.

## Patentansprüche

1. Lattenrost für Liegemöbel, mit zwei in Längsrichtung verlaufenden, im Wesentlichen parallelen Längsträgern (50, 150, 250) mit einander zugewandten Innenseiten (32) und einer Mehrzahl von in gegenseitigem Abstand und quer zu den Längsträgern (50, 150, 250) angeordneten Latten (10, 11, 71, 72, 110, 111, 171, 172), die gesamthaft eine Auflagefläche für eine Matratze bilden, wobei die Latten (10, 11, 71, 72, 110, 111, 171, 172) mittels im Wesentlichen zweischenkligen Blattfederelementen (20, 81, 82, 120) mit den Längsträgern (50, 150, 250) verbunden sind, wobei jeweils ein Schenkel (22) eines Blattfederelementes (20) an einer der Latten (10) und der andere Schenkel (23) dieses Blattfederelementes (20) an der Innenseite (32) eines der Längsträger (50) angebracht ist, **dadurch gekennzeichnet, dass** der an der Latte (10) angebrachte Schenkel (22) an seinem lattenseitigen Ende derart mit der Latte (10) zusammengehalten wird, dass er auf der Unterseite der Latte (10) abrollt, wenn infolge einer Belastung des Lattenrosts die Latte (10) nach unten gedrückt und das Blattfederelement (20) gebogen werden.

2. Lattenrost nach Anspruch 1, **gekennzeichnet durch** eine Anordnung von wenigstens einem der Blattfederelemente (20, 120) derart, dass sein am Längsträger (50, 150) angebrachter Federschenkel (23) sich vom Bereich seiner Anbringungsstelle am Längsträger (50, 150) aus in einer bezüglich der **durch** die beiden Längsträger (50, 150, 250) definierten Ebene (54) zu der mit dem Blattfederelement (20, 120) verbundenen Latte (10, 110) hin geneigten Richtung erstreckt.

3. Lattenrost nach Anspruch 2, **dadurch gekennzeichnet, dass** im Bereich der Anbringungsstelle des Federschenkels (23) am Längsträger (50, 150) der Neigungswinkel (β) zwischen dem Federschenkel (23) und der durch die beiden Längsträger (50, 150) definierten Ebene (54) 5 - 80 Grad, vorzugsweise 20 - 45 Grad, insbesondere ungefähr 30 Grad beträgt.

4. Lattenrost nach einem der Ansprüche 1 bis 3, **dadurch gekennzeichnet, dass** wenigstens eines der Blattfederelemente (20, 120) eine im Wesentlichen U-förmige Gestalt aufweist mit zwei Schenkelpartien (22, 23) und einer diese beiden Schenkelpartien (22, 23) verbindenden Stegpartie (21), wobei in am Lattenrost montiertem Zustand die Stegpartie (21) im Innenraum zwischen den beiden Längsträgern (50, 150, 150) derart angeordnet ist, dass sich die beiden Schenkelpartien (22, 23) von der Stegpartie (21) aus nach aussen hin zu ihren Anbringungsstellen an der Latte (10, 110) beziehungsweise an der Innenseite (32) des Längsträgers (50, 150) erstrecken.

5. Lattenrost nach einem der Ansprüche 1 bis 4, **dadurch gekennzeichnet, dass** wenigstens eines der Blattfederelemente (20, 81, 82, 120) aus glasfaserverstärktem Kunststoff gefertigt ist, wobei die Glasfasern wenigstens teilweise unidirektional, vorzugsweise sogar vollständig unidirektional in Längsrichtung des Blattfederelementes (20, 81, 82, 120) verlaufend angeordnet sind.

6. Lattenrost für Liegemöbel nach einem der Ansprüche 1 bis 5, mit zwei in Längsrichtung verlaufenden, im Wesentlichen parallelen Längsträgern (50, 150, 250) mit einander zugewandten Innenseiten (32) und einer Mehrzahl von in gegenseitigem Abstand und quer zu den Längsträgern (50, 150, 250) angeordneten Latten (10, 11, 71, 72, 110, 111, 171, 172), die gesamthaft eine Auflagefläche für eine Matratze bilden, wobei die Latten (10, 11, 71, 72, 110, 111, 171, 172) mittels im Wesentlichen zweischenkligen Blattfederelementen (20, 81, 82, 120) mit den Längsträgern (50, 150, 250) verbunden sind, wobei jeweils ein Schenkel (22) eines Blattfederelementes (20) an einer der Latten (10) und der andere Schenkel (23) dieses Blattfederelementes (20) an der Innenseite (32) eines der Längsträger (50) angebracht ist, **dadurch gekennzeichnet, dass** die Innenseite (32) von wenigstens einem der Längsträger (50, 150) mit Federhalterungsmitteln (30, 38, 130) versehen ist, die zum Anbringen von einem oder mehreren der Blattfederelemente (20, 81, 82, 120) ausgebildet sind, wobei die Federhalterungsmittel (30, 38) ein Hohlprofil (30, 38, 130), vorzugsweise ein Aluminiumstrangprofil (30, 38, 130), umfassen, in dessen dem anderen Längsträger zugewandter Profilwand (32) eine zur Aufnahme der an den Federhalterungsmitteln (30, 38, 130) anzubringenden Schenkelenden der Blattfederelemente (20, 81, 82, 120) geeignete Nut (35) ausgebildet ist.

7. Lattenrost nach Anspruch 6, **dadurch gekennzeichnet, dass** die dem anderen Längsträger zugewandte Profilwand (32) des Hohlprofils (30, 130) im Wesentlichen eben ist und bezüglich der durch die beiden Längsträger (50, 150, 250) definierten Ebene (54) einen Winkel (α) einschliesst, der 10-85 Grad, vorzugsweise 45-70 Grad, insbesondere ungefähr 60 Grad beträgt.

8. Lattenrost nach Anspruch 6 oder 7, **dadurch gekennzeichnet, dass** er weiter mit einem am Kopfende und/oder am Fussende des Lattenrosts quer zu den Längsträgern (50) angeordneten Hohlprofil (37) versehen ist, das einen gleichen Querschnitt wie das am Längsträger angeordnete Hohlprofil (30, 38) aufweist und mit einer zur Aufnahme eines Handgriffs geeigneten Nut (36) versehen ist.

9. Lattenrost nach einem der Ansprüche 1 bis 8, **dadurch gekennzeichnet, dass** wenigstens zwei benachbarte Latten (10, 11, 110, 111) mittels Verbindungsmitteln (17, 217) miteinander verbunden sind, um eine Kopplung zwischen den beiden Latten (10, 11, 110, 111) zu schaffen.

10. Lattenrost nach Anspruch 9, **dadurch gekennzeichnet, dass** er weiter mit einem an den Verbindungsmitteln (217) anbringbaren Matratzenhalter (218) versehen ist.

11. Lattenrost nach einem der Ansprüche 1 bis 10, mit zwei in Längsrichtung verlaufenden, im Wesentlichen parallelen Längsträgern (50) und einer Mehrzahl von in gegenseitigem Abstand und quer zu den Längsträgern (50) angeordneten Latten (10, 11, 71, 72), die gesamthaft eine Auflagefläche für eine Matratze bilden, **dadurch gekennzeichnet, dass** wenigstens einer der Längsträger (50) einen Holm (40) aus Schichtholz umfasst, wobei der Längsträger (50) insgesamt und insbesondere der Holm (40) derart bemessen sind, dass die Trägerhöhe auf der ganzen Länge kleiner als 50 mm, vorzugsweise kleiner als 45 mm, insbesondere sogar kleiner als 40 mm ist.

12. Lattenrost nach Anspruch 11, **dadurch gekennzeichnet, dass** der Holm (40) mit einem oder mehreren an seiner Oberseite und/oder an seiner Unterseite angebrachten Verstärkungsstreifen (44, 42) versehen ist, der oder die in Holmenlängsrichtung verlaufende Kohlefasern aufweisen.

13. Lattenrost nach einem der Ansprüche 6, 7 oder 8 und einem der Ansprüche 11 oder 12, **dadurch gekennzeichnet, dass** der einen Holm (40) aus Schichtholz umfassende Längsträger (50) eine erste Partie (56) aufweist, in welcher der Holm (40) im Wesentlichen auf der ganzen Länge mit einem an seiner Innenseite angebrachten ersten einstückigen Hohlprofil (30) der Federhalterungsmittel fest verbunden ist, und eine zweite Partie (58), in welcher auf der Innenseite des Holmes ein zweites einstückiges Hohlprofil (38) der Federhalterungsmittel angeordnet ist, wobei das zweite Hohlprofil (38) um eine im Wesentlichen in der durch die beiden Längsträger (50) definierten Ebene (54) liegende Querachse schwenkbar am ersten Hohlprofil (30) angelenkt ist, so dass die mit dem zweiten Hohlprofil (38) verbundenen Latten (71, 72) eine bezüglich der mit dem ersten Hohlprofil (30) verbundenen Latten (10) verstellbare Lattenrostpartie bilden.

14. Lattenrost nach einem der Ansprüche 1 bis 13, mit zwei in Längsrichtung verlaufenden, im Wesentlichen parallelen Längsträgern (150, 250) und einer Mehrzahl von in gegenseitigem Abstand und quer zu den Längsträgern (150, 250) angeordneten Latten (110, 111, 171, 172), die gesamthaft eine Auflagefläche für eine Matratze bilden, **dadurch gekennzeichnet, dass** er weiter mit einer Stützfederanordnung versehen ist, welche wenigstens ein Stützfederelement (163) umfasst, das unterhalb von wenigstens einer Latte (171, 172) derart angeordnet ist, dass es die Latte (171, 172) in einem mittleren Bereich zwischen den Längsträgern (150; 250) mittels Federkraft entweder auf wenigstens einem der beiden Längsträger oder auf einer an den beiden Längsträgern (150, 250) angebrachten Querstrebe (153) abstützt.

15. Stützfederanordnung für einen Lattenrost nach Anspruch 14, mit wenigstens einem Stützfederelement (163), **gekennzeichnet durch** eine Ausbildung dieses Federelements (163) derart, dass es unterhalb von wenigstens einer Latte (171, 172) derart angeordnet werden kann, dass es die Latte (171, 172) in einem mittleren Bereich zwischen den Längsträgern (150; 250) mittels Federkraft entweder auf wenigstens einem der beiden Längsträger oder auf einer an den beiden Längsträgern (150, 250) angebrachten Querstrebe (153) abstützt.

16. Stützfederanordnung nach Anspruch 15, **dadurch gekennzeichnet, dass** sie weiter Mittel (165) für eine wahlweise Einstellung der Federkraft des Stützfederelementes (163) umfasst.

## Claims

1. Slatted base for furniture for lying on, having two longitudinally running, essentially parallel longitudinal supports (50, 150, 250) with mutually facing inner sides (32), and having a plurality of spaced-apart slats (10, 11, 71, 72, 110, 111, 171, 172) which are arranged transversely to the longitudinal supports (50, 150, 250) and together form a bearing surface for a mattress, the slats (10, 11, 71, 72, 110, 111, 171, 172) being connected to the longitudinal supports (50, 150, 250) by means of essentially two-legged leaf-spring elements (20, 81, 82, 120), in each case one leg (22) of a leaf-spring element (20) being fitted on one of the slats (10) and the other leg (23) of said leaf-spring element (20) being fitted on the inner side (32) of one of the longitudinal supports (50), **characterized in that** the leg (22), which is fitted on the slat (10), is held together, at its slat end, with the slat (10) such that it rolls on the underside of the slat (10) if the slat (10) is pressed downwards, and the leaf-spring element (20) is bent, as a result of the slatted base being subjected to loading.

2. Slatted base according to Claim 1, **characterized by** at least one of the leaf-spring elements (20, 120) being arranged such that its spring leg (23), which is fitted on the longitudinal support (50, 150), extends, from the region in which it is fitted on the longitudinal support (50, 150), in a direction which, in relation to the plane (54) defined by the two longitudinal supports (50, 150, 250), is inclined towards the slat (10, 110) which is connected to the leaf-spring element (20, 120).

3. Slatted base according to Claim 2, **characterized in that**, in the region where the spring leg (23) is fitted on the longitudinal support (50, 150), the angle of inclination (β) between the spring leg (23) and the plane (54) defined by the two longitudinal supports (50, 150) is 5-80 degrees, preferably 20-45 degrees, in particular approximately 30 degrees.

4. Slatted base according to one of Claims 1 to 3, **characterized in that** at least one of the leaf-spring elements (20, 120) has an essentially U-shaped configuration with two leg sections (22, 23) and a web section (21) connecting these two leg sections (22, 23), it being the case that, in the state in which it has been fitted on the slatted base, the web section (21) is arranged in the interior between the two longitudinal supports (50, 150, 150 [sic]) such that the two leg sections (22, 23) extend outwards, from the web section (21), towards the locations at which they are respectively fitted on the slat (10, 110) and on the inner side (32) of the longitudinal support (50, 150).

5. Slatted base according to one of Claims 1 to 4, **characterized in that** at least one of the leaf-spring elements (20, 81, 82, 120) is produced from glass-fibre-reinforced plastic, the glass fibres being arranged such that they run at least partially in a unidirectional manner, preferably even wholly in a unidirectional manner, in the longitudinal direction of the leaf-spring element (20, 81, 82, 120).

6. Slatted base for furniture for lying on according to one of Claims 1 to 5, having two longitudinally running, essentially parallel longitudinal supports (50, 150, 250) with mutually facing inner sides (32), and having a plurality of spaced-apart slats (10, 11, 71, 72, 110, 111, 171, 172) which are arranged transversely to the longitudinal supports (50, 150, 250) and together form a. bearing surface for a mattress, the slats (10, 11, 71, 72, 110, 111, 171, 172) being connected to the longitudinal supports (50, 150, 250) by means of essentially two-legged leaf-spring elements (20, 81, 82, 120), in each case one leg (22) of a leaf-spring element (20) being fitted on one of the slats (10) and the other leg (23) of said leaf-spring element (20) being fitted on the inner side (32) of one of the longitudinal supports (50), **characterized in that** the inner side (32) of at least one of the longitudinal supports (50, 150) is provided with spring-securing means (30, 38, 130) which are designed such that one or more of the leaf-spring elements (20, 81, 82, 120) can be fitted therein, the spring-securing means (30, 38) comprising a hollow profile (30, 38, 130), preferably an extruded aluminium profile (30, 38, 130), a groove (35) being formed in the profile wall (32) of the latter, said profile wall being directed towards the other longitudinal support, and the groove being suitable for accommodating those leg ends of the leaf-spring elements (20, 81, 82, 120) which are to be fitted on the spring-securing means (30, 38, 130).

7. Slatted base according to Claim 6, **characterized in that** the profile wall (32) of the hollow profile (30, 130), said profile wall being directed towards the other longitudinal support, is essentially planar and, in relation to the plane (54) defined by the two longitudinal supports (50, 150, 250), encloses an angle (α) which is 10-85 degrees, preferably 45-70 degrees, in particular approximately 60 degrees.

8. Slatted base according to Claim 6 or 7, **characterized in that** it is further provided with a hollow profile (37) which is arranged at the head end and/or at the foot end of the slatted base, transversely to the longitudinal supports (50), has the same cross section as the hollow profile (30, 38), which is arranged on the longitudinal support, and is provided with a groove (36) which is suitable for accommodating a handle.

9. Slatted base according to one of Claims 1 to 8, **characterized in that** at least two adjacent slats (10, 11, 110, 111) are connected to one another by connecting means (17, 217) in order to provide a coupling between the two slats (10, 11, 110, 111).

10. Slatted base according to Claim 9, **characterized in that** it is further provided with a mattress holder (218), which can be fitted on the connecting means (217).

11. Slatted base according to one of Claims 1 to 10, having two longitudinally running, essentially parallel longitudinal supports (50), and having a plurality of spaced-apart slats (10, 11, 71, 72) which are arranged transversely to the longitudinal supports (50) and together form a bearing surface for a mattress, **characterized in that** at least one of the longitudinal supports (50) comprises a spar (40) made of laminated wood, the entire longitudinal support (50) and, in particular, the spar (40) being dimensioned such that the support height over the entire length is less than 50 mm, preferably less than 45 mm, in particular even less than 40 mm.

12. Slatted base according to Claim 11, **characterized in that** the spar (40) is provided with one or more reinforcing strips (44, 42) which is/are fitted on its top side and/or on its underside and has/have carbon fibres running in the longitudinal direction of the spar.

13. Slatted base according to one of Claims 6, 7 and 8 and either of Claims 11 and 12, **characterized in that** the longitudinal support (50), comprising a spar (40) made of laminated wood, has a first section (56), in which the spar (40) is fixed, essentially over the entire length, to a first single-piece hollow profile (30) of the spring-securing means, said hollow profile being fitted on the inner side of the spar, and a second section (58), in which a second single-piece hollow profile (38) of the spring-securing means is arranged on the inner side of the spar, the second hollow profile (38) being articulated on the first hollow profile (30) such that it can be pivoted about a transverse axis located essentially in the plane (54) defined by the two longitudinal supports (50), with the result that the slats (71, 72), which are connected to the second hollow profile (38), form a slatted-base section which can be adjusted in relation to the slats (10), which are connected to the first hollow profile (30).

14. Slatted base according to one of Claims 1 to 13, having two longitudinal running, essentially parallel longitudinal supports (150, 250), and having a plurality of spaced-apart slats (110, 111, 171, 172) which are arranged transversely to the longitudinal supports (150, 250) and together form a bearing surface for a mattress, **characterized in that** it is further provided with a supporting-spring arrangement which comprises at least one supporting-spring element (163) which is arranged beneath at least one slat (171, 172) such that it supports the slat (171, 172), in a central region between the longitudinal supports (150; 250), by means of spring force either on at least one of the two longitudinal supports or on a transverse strut (153) fitted on the two longitudinal supports (150, 250).

15. Supporting-spring arrangement for a slatted base according to Claim 14, having at least one supporting-spring element (163), **characterized by** said spring element (163) being designed such that it can be arranged beneath at least one slat (171, 172) such that it supports the slat (171, 172), in a central region between the longitudinal supports (150; 250), by means of spring force either on at least one of the two longitudinal supports or on a transverse strut (153) fitted on the two longitudinal supports (150, 250).

16. Supporting-spring arrangement according to Claim 15, **characterized in that** it further comprises means (165) for optionally adjusting the spring force of the supporting-spring element (163).

## Revendications

1. Sommier à lattes pour meubles de couchage avec deux longerons (50, 150, 250), sensiblement parallèles, s'étendant dans le sens de la longueur, avec des côtés intérieurs (32) se faisant face et une pluralité de lattes (10, 11, 71, 72, 110, 111, 171, 172), espacées les unes des autres et disposées en travers des longerons (50, 150, 250), lesquelles forment globalement une surface portante pour un matelas, dans laquelle les lattes (10, 11, 71, 72, 110, 111, 171, 172) sont reliées aux longerons (50, 150, 250) au moyen d'éléments à ressorts à lames (20, 81, 82, 120), pour l'essentiel à deux branches, une branche (22) d'un élément à ressorts à lames (20) étant chacune fixée sur l'une des lattes (10) et l'autre branche (23) de cet élément à ressorts à lames (20) sur le côté intérieur (32) de l'un des longerons (50), **caractérisé en ce que** la branche (22) fixée sur la latte (10) est maintenue, à son extrémité côté latte, contre cette latte (10) de sorte qu'elle roule sur le côté inférieur de la latte (10) lorsqu'à la suite de la contrainte du sommier à lattes la latte (10) est compressée vers le bas et que l'élément à ressorts à lames (20) est soumis à une flexion.

2. Sommier à lattes selon la revendication 1, **caractérisé en ce que** grâce à une disposition d'au moins un des élément à ressorts à lames (20, 120) de telle sorte que sa branche de ressort (23) fixée sur le longeron (50, 150) s'étend de la zone de son point de fixation sur le longeron (50, 150) vers la latte (10, 110) reliée à l'élément à ressorts à lames (20, 120), en direction oblique par rapport au plan (54) défini par les deux longerons (50, 150, 250).

3. Sommier à lattes selon la revendication 2, **caractérisé en ce que** dans la zone du point de fixation de la branche de ressort (23) sur le longeron (50, 150), l'angle de déclivité (β) entre la branche de ressort (23) et le plan (54) défini par les deux longerons (50, 150) se situe entre 5 à 80 degrés, de préférence entre 20 et 45 degrés, il est en particulier d'environ 30 degrés.

4. Sommier à lattes selon l'une quelconque des revendications 1 à 3, **caractérisé en ce qu'**au moins un des éléments à ressorts à lames (20, 120) revêt une forme pour l'essentiel en U avec deux parties de branches (22, 23) et un élément de passerelle (21) reliant ces deux parties de branches (22, 23), l'élément de passerelle (21) étant, dans l'état de montage sur le sommier à lattes, disposé dans l'espace intérieur entre les deux longerons (50, 150, 250) de telle sorte que les deux parties de branche (22, 23) s'étendent de l'élément de passerelle (21) vers l'extérieur jusqu'à leur point de fixation sur la latte (10, 110) et/ou sur le côté intérieur (32) du longeron (50, 150).

5. Sommier à lattes selon l'une des revendications 1 à 4, **caractérisé en ce qu'**au moins un des éléments à ressorts à lames (20, 81, 82, 120) est confectionné en matière synthétique renforcée à la fibre de verre, dans laquelle la fibre de verre est disposée au moins en partie de manière unidirectionnelle, voire de préférence de manière complètement unidirectionnelle dans le sens de la longueur de l'élément à ressorts à lames (20, 81, 82, 120).

6. Sommier à lattes pour meubles de couchage selon l'une des revendications 1 à 5, avec deux longerons (50, 150, 250), sensiblement parallèles, s'étendant dans le sens de la longueur, avec des côtés intérieurs (32) se faisant face et une pluralité de lattes (10, 11, 71, 72, 110, 111, 171, 172), espacées les unes des autres et disposées en travers des longerons (50, 150, 250), lesquelles forment globalement une surface portante pour un matelas, dans laquelle les lattes (10, 11, 71, 72, 110, 111, 171, 172) sont reliées aux longerons (50, 150, 250) au moyen d'éléments à ressorts à lames (20, 81, 82, 120) pour l'essentiel à deux branches, une branche (22) d'un élément à ressorts à lames (20) étant chacune fixée sur l'une des lattes (10) et l'autre branche (23) de cet élément à ressorts à lames (20) sur le côté intérieur (32) de l'un des longerons (50), **caractérisé en ce que** le côté intérieur (32) d'au moins un des longerons (50, 150) est pourvu de moyens de fixation pour les ressorts (30, 38, 130) qui sont configurés pour le montage d'un ou de plusieurs éléments à ressorts à lames (20, 81, 82, 120), les moyens de fixation pour les ressorts (30, 38) comportant un profilé creux (30, 38, 130), de préférence un profilé en aluminium (30, 38, 130), dont la paroi de profilé (32) tournée vers l'autre longeron, est configurée avec une rainure (35) appropriée pour la réception des extrémités des branches des éléments à ressorts à lames (20, 81, 82, 120) devant être fixées sur les moyens de fixation pour les ressorts (30, 38, 130).

7. Sommier à lattes selon la revendications 6, **caractérisé en ce que** la paroi de profilé (32) du profilé creux (30, 130), tournée vers l'autre longeron, est sensiblement plate et qu'elle forme, par rapport au plan (54) défini par les deux longerons (50, 150, 250) un angle (α), situé entre 10 et 85 degrés, de préférence entre 45 et 70 degrés, qui est en particulier d'environ 60 degrés.

8. Sommier à lattes selon la revendication 6 ou 7, **caractérisé en ce qu'**il est en outre pourvu à l'extrémité côté tête et/ou côté pieds du sommier à lattes d'un profilé creux (37) disposé en travers des longerons (50) qui possède la même section que le profilé creux (30, 38) disposé sur le longeron et qu'il est pourvu d'une rainure (36) adaptée pour recevoir d'une poignée.

9. Sommier à lattes selon l'une des revendications 1 à 8, **caractérisé en ce qu'**au moins deux lattes (10, 11, 110, 111) voisines sont reliées entre elles à l'aide de moyens de raccordement (17, 217) afin de créer un accouplement entre les deux lattes (10, 11, 110, 111).

10. Sommier à lattes selon la revendication 9, **caractérisé en ce qu'**il est en outre pourvu d'une attache de matelas (218) pouvant être fixée sur les moyens de raccordement (217).

11. Sommier à lattes selon l'une des revendications 1 à 10, avec deux longerons (50), sensiblement parallèles, s'étendant dans le sens de la longueur, et une pluralité de lattes (10, 11, 71, 72), espacées les unes des autres et disposées en travers des longerons (50), lesquelles forment globalement une surface portante pour un matelas, **caractérisé en ce qu'**au moins un des longerons (50) comporte une barre (40) en bois stratifié, le longeron (50) dans son ensemble et la barre (40) en particulier étant dimensionnés de telle sorte que la hauteur du longeron est inférieure à 50mm sur toute la longueur, de préférence inférieure à 45mm, en particulier inférieure à 40mm.

12. Sommier à lattes selon la revendication 11, **caractérisé en ce que** la barre (40) est pourvue d'une ou de plusieurs bandes de renforcement (44, 42) sur sa surface supérieure et/ou sur sa surface inférieure qui comportent des fibres de carbone courant dans le sens de la longueur de la barre.

13. Sommier à lattes selon l'une des revendications 6, 7 ou 8 et l'une des revendications 11 ou 12, **caractérisé en ce que** le longeron (50) comprenant une barre (40) en bois stratifié, comporte une première partie (56), dans laquelle la barre (40) est pratiquement sur toute sa longueur solidaire d'un premier profilé creux en une partie (30) des moyens de fixation pour les ressorts, disposé sur son côté intérieur, et une seconde partie (58), dans laquelle un second profilé creux en une partie (30) des moyens de fixation pour les ressorts est disposé sur le côté intérieur de la barre, moyennant quoi le second profilé creux (38) est monté sur le premier profilé creux (38) de manière à pouvoir pivoter autour d'un axe transversal situé pour l'essentiel dans le plan (54) défini par les deux longerons (50), de sorte que les lattes (71, 72) reliées au second profilé creux (38) forment une partie de sommier à lattes amovible par rapport aux lattes (10) reliées au premier profilé creux (30).

14. Sommier à lattes selon l'une des revendications 1 à 13, avec deux longerons (150, 250), sensiblement parallèles, s'étendant dans le sens de la longueur, et une pluralité de lattes (110, 111, 171, 172), espacées les unes des autres et disposées en travers des longerons (150, 250), lesquelles forment globalement une surface portante pour un matelas, **caractérisé en ce qu'**il est en outre pourvu d'une disposition de ressorts de soutien, qui comporte au moins un élément de ressort de soutien (163) qui est disposé en dessous d'au moins une latte (171, 172) de telle sorte qu'il soutient la latte (171, 172) dans une zone médiane entre les longerons (150, 250) au moyen d'une force de ressort soit sur au moins un des deux longerons ou sur une entretoise (153) posée sur les deux longerons (150, 250).

15. Disposition de ressorts de soutien pour un sommier à lattes selon la revendication 14, avec au moins un élément de ressort de soutien (163), **caractérisée en ce que** la configuration de cet élément de ressort (163) est telle qu'il peut être disposé en dessous d'au moins une latte (171, 172) de telle sorte qu'il soutient la latte (171, 172) dans une zone médiane entre les longerons (150, 250) au moyen d'une force de ressort sur au moins un des deux longerons ou sur une entretoise (153) posée sur les deux longerons (150, 250).

16. Disposition de ressorts de soutien selon la revendication 15, **caractérisée en ce qu'**elle comporte en outre des moyens (165) pour un réglage au choix de la force de ressort de l'élément de ressort de soutien (163).
